# EUROPÄISCHE PATENTSCHRIFT

(11) **EP 0 370 265 B1**
(45) Veröffentlichungstag und Bekanntmachung des Hinweises auf die Patenterteilung: **18.05.1994**
(21) Anmeldenummer: 89119947.3
(22) Anmeldetag: 27.10.1989
(51) Int. Cl.: B65D 85/10

(54) **Zigaretten-Packung, insbesondere Klappschachtel**
Cigarette box with a hinged lid
Emballage pour cigarettes à couvercle articulé

(30) Priorität: 24.11.1988 DE 3839553
(43) Veröffentlichungstag der Anmeldung: 30.05.1990
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- CH-A- 635 495
- US-A- 2 958 417
- US-A- 2 984 384
- US-A- 3 343 747

## Beschreibung

Die Erfindung betrifft eine Zigaretten-Packung mit Schachtel, insbesondere Klappschachtel für eine Gruppe von Zigaretten, wobei in der Schachtel eine verformbare Trennwand angeordnet ist zur Abgrenzung einer Zigaretten-Kammer von einer Abfall-Kammer für abgerauchte Zigaretten (bekannt aus der US-A-2958417).

Zigaretten-Packungen sind in den verschiedensten Ausführungen auf dem Markt. Der übliche Aufbau einer Zigaretten-Packung sieht so aus, daß die Zigaretten-Gruppe als Block in einem Innenzuschnitt, insbesondere einem Stanniol-Zuschnitt, Aufnahme findet. Die Schachtel der Zigaretten-Packung kann unterschiedlich ausgebildet sein, zum Beispiel als (Weich-)Becher oder als Klapp-Schachtel (Hinge-Lid-Packung). Eine Außenumhüllung aus Kunststoffolie umgibt üblicherweise die Schachtel.

Die Erfindung befaßt sich mit Verbesserungen an derartigen Zigaretten-Packungen, insbesondere an solchen, bei denen die Schachtel als Klappschachtel ausgebildet ist. Die neuen Gestaltungsmerkmale befassen sich mit dem Problem der Abfallbeseitigung. Abgerauchte Zigaretten werden bisher üblicherweise weggeworfen, häufig auf öffentlichen Wegen und Plätzen. Diese Verbreitung von Abfall ist besonders störend bei neuartigen (Kunst-)Zigaretten, die nach dem Abrauchen praktisch die volle ursprüngliche Länge aufweisen. Darüber hinaus enthalten derartige Zigaretten unverrottbare Bestandteile.

Aus der US-A-2 958 417 ist eine Zigaretten-Packung mit integriertem Aschenbecher bekannt. Dabei ist im Innern der Packung durch eine verformbare Trennwand eine Abgrenzung zwischen einem für die Zigaretten zur Verfügung stehenden Bereich und einem Abfall-Bereich gezeigt. Der für den Abfall zur Verfügung stehende Raum ist begrenzt. Insbesondere ist die Aufnahme abgerauchter, jedoch noch größerer Zigaretten nicht möglich.

Aufgabe der vorliegenden Erfindung ist es, eine Zigaretten-Packung so auszubilden, daß der für den Abfall zur Verfügung stehende Raum möglichst groß ist.

Zur Lösung dieser Aufgabe ist die erfindungsgemäße Zigaretten-Packung dadurch gekennzeichnet, daß die verformbare Trennwand zugleich Rückwand eines die Zigaretten-Gruppe aufnehmenden Innenzuschnitts ist und daß sich die Rückwand von einer Bodenwand etwa zum oberen Rand der Zigaretten-Gruppe erstreckt, ohne Verbindung mit einer oberen Deckwand des Innenzuschnitts. Die derart ausgebildete Trennwand ist zur Vergrößerung des Abfallraumes leicht verformbar bzw. in eine andere Lage bewegbar. Dabei ist die Trennwand so ausgebildet und angeordnet, daß die Zigaretten-Kammer für die Aufnahme der frischen unverbrauchten Zigaretten vor Ingebrauchnahme der Zigaretten-Packung praktisch den gesamten Innenraum derselben ausfüllt. Nach Entnahme und Abrauchen einer Zigarette wird diese in die Zigaretten-Packung, nämlich in die Schachtel, wieder eingeführt, und zwar in die Abfall-Kammer. Durch entsprechende Verformung der Trennwand verändert diese nach fortlaufendem Verbrauch der Zigaretten und Wiedereinführen derselben Größe und Form. Schließlich, nämlich bei der verbrauchten Zigaretten-Packung, füllt die Abfall-Kammer den gesamten Innenraum der Schachtel aus.

Die Trennwand ist nach einem weiteren Merkmal der Erfindung wenigstens mit einer der Seitenwände verbunden, insbesondere durch Klebung.

Die abgerauchten Zigaretten können über die vorgegebene, "natürliche" Öffnung der Zigaretten-Packung in diese zurückgegeben werden. Nach einem weiteren Merkmal der Erfindung ist aber die Schachtel mit einer gesonderten Einsteck-Öffnung für die abgerauchten Zigaretten versehen. Diese befindet sich vorzugsweise in der Schachtel-Rückwand der Schachtel, und zwar am Rand derselben. Die über diese Einsteck-Öffnung eingeführten Zigaretten gelangen unmittelbar in die Abfall-Kammer.

Eine weitere Besonderheit der Erfindung besteht darin, daß eine Außenumhüllung aus Kunststoffolie mit zwei im Abstand voneinander angeordneten, querlaufenden Aufreißstreifen versehen ist, derart, daß bei Ingebrauchnahme der Zigaretten-Packung die Außenumhüllung bis auf einen etwa mittigen Umhüllungsstreifen beseitigt werden kann. Dieser ermöglicht die Einführung der abgerauchten Zigaretten über die Einsteck-Öffnung.

Weitere Merkmale der Erfindung beziehen sich auf die Gestaltung der Innenumhüllung, der Schachtel sowie der Außenumhüllung.

Ein bevorzugtes Ausführungsbeispiel der Erfindung, nämlich eine Zigaretten-Packung mit Klappschachtel, ist in den Zeichnungen dargestellt und wird nachfolgend näher erläutert. Es zeigt:
- Fig. 1: eine Zigaretten-Packung bei geöffneter Klappschachtel in perspektivischer Darstellung,
- Fig. 2: einen Horizontalschnitt durch eine Zigarettenpackung vor Ingebrauchnahme,
- Fig. 3: eine geöffnete Zigaretten-Packung mit abgerauchten Zigaretten im Grundriß,
- Fig. 4: eine Zigaretten-Packung in Rückansicht,
- Fig. 5: eine Einzelheit einer Zigaretten-Packung im Bereich einer Einstecköfffnung im Horizontalschnitt bei stark vergrößertem Maßstab,
- Fig. 6: einen Zuschnitt für eine Innenumhüllung inausgebreiteter Position,
- Fig. 7: einen Zuschnitt für die Klappschachtel inausgebreiteter Position,
- Fig. 8: die gefaltete Innenumhüllung in perspektivischer Darstellung,
- Fig. 9: eine Abziehlasche (Flap) als Teil der Innenumhüllung in perspektivischer Darstellung.

In den Zeichnungen sind Einzelheiten einer bevorzugten Ausführung einer Zigaretten-Packung dargestellt, nämlich mit einer Klappschachtel 10. Diese ist in ihrem Grundaufbau herkömmlich ausgebildet, nämlich mit einem Hauptteil 11 zur Aufnahme einer Zigaretten-Gruppe 12 und einem mit dem Hauptteil 11 schwenkbar verbundenen Deckel 13.

Die Klappschachtel 10 ist aus einem Zuschnitt gebildet, der als Ausführungsbeispiel in Fig. 7 gezeigt ist. Durch Faltlinien sind Bereiche zur Bildung einer Schachtel-Vorderwand 14, einer Schachtel-Rückwand 15 und einer zwischen diesen sich erstreckenden Schachtel-Bodenwand 16 definiert. An Schachtel-Vorderwand 14 und Schachtel-Rückwand 15 schließen jeweils innere Schachtel-Seitenlappen 17 und äußere Schachtel-Seitenlappen 18 zur Bildung von (doppellagigen) Schachtelseitenwänden 19 und 20 an. Mit den inneren Schachtel-Seitenlappen 17 sind Bodenecklappen 21 verbunden, die bei der fertigen Klappschachtel 10 an der Innenseite der Schachtel-Bodenwand 16 anliegen.

Zuschnitteile zur Bildung des Deckels 13 sind über eine Scharnierlinie 22 mit der Schachtel-Rückwand 15 des Hauptteils 11 verbunden. Die Scharnierlinie 22 grenzt die Schachtel-Rückwand 15 von einer Deckelrückwand 23 ab. An diese schließt eine Deckeloberwand 24 und eine Deckelvorderwand 25 an.

Innerhalb der aus dem Zuschnitt gemäß Fig. 7 gefalteten Klappschachtel 10, nämlich im Haupteil 11, ist ein aus diesem oben herausragender Kragen 26 angeordnet, der mit einer Kragenvorderwand 27 an der Vorderwand 14 des Hauptteils 11 innen anliegt. Kragenseitenwände 28 sind innenseitig mit den Schachtelseitenwänden 19, 20 verbunden.

Die Zigarettengruppe 12 ist in einen Innenzuschnitt 29 eingehüllt, vorzugsweise in einen Stanniol-Zuschnitt. Der Innenzuschnitt 29 ist in besonderer Weise ausgebildet (Fig. 6). Innerhalb des rechteckigen Innenzuschnitts 29 sind Bereiche definiert zur Bildung einer Rückwand 30, einer Vorderwand 31 sowie einer zwischen diesen gebildeten Bodenwand 32. Die Schachtel-Rückwand 30, die bei der fertigen Zigaretten-Packung der Schachtel-Rückwand 15 des Hauptteils 11 zugekehrt ist, erstreckt sich über die volle Länge der Zigaretten-Gruppe 12. Die Länge L der Rückwand 30 entspricht demnach (etwa) der Länge einer Zigarette.

Die Vorderwand 31 hat (etwa) dieselbe Länge L. An den oberen Rand der Vorderwand 31 schließt eine Deckwand 33 an. Diese hat in Längsrichtung des Zuschnitts (Fig. 6) eine Abmessung, die der Tiefe T der Klappschachtel 10 bzw. des Innenraums derselben entspricht. Die Deckwand 33 ist bei der kompletten, unbenutzten Packung von der Vorderwand 31 ausgehend gegen die obere Stirnseite der Zigaretten-Gruppe 12 gefaltet (Fig. 8). Die Deckwand 33 erstreckt sich dabei etwa bis zu einer freien Oberkante 34 der Rückwand 30.

Ein oberer Bereich der Vorderwand 31 ist von dem übrigen, unteren Teil abreißbar als Abziehlasche 35 (sogenannter Flap). Die Abziehlasche 35 besteht aus einem oberen Teil der Vorderwand 31 und der Deckwand 33. Um die Abreißbarkeit bei Ingebrauchnahme der Zigaretten-Packung zu gewährleisten, ist die Abziehlasche 35 gegenüber dem übrigen Teil der Vorderwand 31 durch eine quergerichtete Stanzung abgegrenzt, bestehend aus Stanzschnitten 36 und wenigen Restverbindungen 37.

Rückwand 30 und Vorderwand 31 des Innenzuschnitts 29 sind an beiden Seiten mit Seitenlappen 38, 39 versehen. Diese sind in ihrer Breite so bemessen, daß bei gefaltetem Innenzuschnitt 29 (Fig. 8) eine Teilüberlappung der zugeordneten Seitenlappen 38, 39 gegeben ist.

Boden-Seitenlappen 40 sind einerseits mit der Bodenwand 32 und andererseits mit den angrenzenden Seitenlappen 38, 39 verbunden. Sie werden in eine aufrechte Position gefaltet und liegen an der Innenseite der (gefalteten) Seitenlappen 38, 39 an.

Auch im Bereich der Deckwand 33 sind seitliche Deckwandlappen 41 in Verlängerung der Seitenlappen 39 angeordnet. Diese werden unter Bildung trapezförmiger Zwickel gegen die Innenseite der Deckwand 39 gefaltet, wenn diese gegen die obere Stirnseite der Zigaretten-Gruppe 12 gefaltet wird. Die so ausgebildete Zigaretten-Packung ist zur Aufnahme einer Zigaretten-Gruppe 12 mit einer Mehrzahl von in bestimmter Formation angeordneten Zigaretten 42 bestimmt. Bei dem dargestellten Ausführungsbeispiel (Fig. 2) besteht die Zigaretten-Gruppe 12 aus insgesamt achtzehn Zigaretten 42. Diese sind in drei Reihen angeordnet, und zwar in zwei Reihen 43 und 44 zu je sieben Zigaretten 42 und einer Reihe 45 mit vier Zigaretten 42. Diese sind zum Teil mit Abstand voneinander angeordnet, jedenfalls versetzt ("Sattellage") zu den Zigaretten der mittleren Reihe 44. Der Innenraum der Zigaretten-Packung ist demnach durch die Zigaretten-Gruppe 12 nicht vollständig ausgefüllt.

Der Innenraum der Zigaretten-Packung bzw. der Klappschachtel 10 ist so ausgebildet, daß zwei sich in Größe und Gestalt verändernde Kammern gebildet werden. Es handelt sich dabei zum einen um eine Zigaretten-Kammer 45 und zum anderen um eine Abfall-Kammer 47. Erstere dient zur Aufnahme der frischen also, ungerauchtenZigaretten 42. Die Abfall-Kammer 47 ist für abgerauchte Zigaretten, also für Abfall-Zigaretten 48 bestimmt. Die Kammern 46, 47 verändern Form und Größe während des Verbrauchs der Zigaretten 42 und der Wiedereinführung der Abfall-Zigaretten 48 in die Zigaretten-Packung. Die Abfall-Kammer 47 ist bei dem gezeigten Ausführungsbeispiel auf der der Schachtel-Rückwand 15 zugekehrten Seite angeordnet, so daß die frischen Zigaretten 42 an der freien Vorderseite der Klappschachtel 10 entnommen werden können.

Die beiden Kammern 46, 47 sind durch eine Trennwand voneinander abgeteilt, die sich im vorliegenden Falle quer durch den Innenraum der Klappschachtel bzw. des Hauptteils 11 erstreckt, also von einer Schachtelseitenwand 19 zur anderen Schachtelseitenwand 20 bei Ingebrauchnahme der Zigaretten-Packung ist die Abfall-Kammer 47 sehr klein bzw. wird der gesamte Innenraum der Zigaretten-Packung durch die Zigaretten-Kammer 46 eingenommen. Mit zunehmenden Verbrauch der Zigaretten 42 wird die Abfall-Kammer 47 größer und die Zigaretten-Kammer 42 entsprechend kleiner, bis schließlich der gesamte Inhalt der Zigaretten-Packung durch die Abfall-Kammer 47 mit der der Zigarettengruppe 12 entsprechenden Anzahl von Abfall-Zigaretten 48 gebildet wird.

Die Trennwand zwischen den beiden Kammern 46 und 47 kann durch einen gesonderten, verformbaren Zuschnitt innerhalb des Hauptteils 11 der Klappschachtel 10 gebildet sein. Bei dem dargestellten Ausführungsbeispiel wird die Trennwand durch den Innenzuschnitt 29 gebildet, und zwar durch dessen Rückwand 30. Diese erstreckt sich zu diesem Zweck über die volle Höhe des Innenraums der Klappschachtel und damit über die Länge der Zigaretten 42.

Zur Wirksamkeit der Rückwand 30 als Trennwand zwischen den Kammern 46 und 47 sind besondere Maßnahmen vorgesehen. Die Vorderwand 31 ist über die Seitenlappen 39 in der Klappschachtel 10 bzw. dem Hauptteil 11 verankert. Die Schachtel-Seitenlappen 39 sind zu diesem Zweck mit einem Leimstreifen 49 an der Innenseite der Klappschachtel 10, nämlich an den Schachtelseitenwänden 19 und 20 verankert. Der Leimstreifen 49 erstreckt sich lediglich im Bereich außerhalb der Abziehlasche 35, so daß diese bei Ingebrauchnahme der Zigaretten-Packung unbeeinträchtigt abgezogen werden kann.

Des weiteren ist die Bodenwand 32 an der Innenseite der Schachtel-Bodenwand 16 verankert, und zwar durch eine größere Leimfläche 50.

Schließlich ist die Ausbildung und Verankerung der Rückwand 30 von Bedeutung. Auf der einen Seite, nämlich mit dem Seitenlappen 38, ist die Rückwand 30 mittels Leimstreifen 51 an der Innenseite der einen Schachtelseitenwand 20 befestigt. Der der Schachtelseitewand 19 zugekehrte Seitenlappen 38 ist frei und ohne Verbindung. Dadurch kann dieser Teil der Rückwand 30 - einschließlich angrenzendem Seitenlappen - im Hauptteil 11 der Klappschachtel 10 frei querbewegt werden zur Veränderung der Relativstellung der Trennwand (Rückwand 30).

Zur weiteren Verbesserung der Verschiebbarkeit der Rückwand 30 in der Funktion als Trennwand ist diese teilweise vom übrigen Teil des Innenzuschnitts 29 abtrennbar. Zu diesem Zweck ist die Rückwand 30 sowie der angrenzende, nicht befestigte Seitenlappen 38 durch Perforationen bzw. Stanzungen 52 mit Restverbindungen 53 an der Bodenwand 32 sowie am Boden-Seitenlappen 40 verankert. Bei Ingebrauchnahme der Abfall-Kammer 47 wird die Verbindung durchtrennt, so daß die Rückwand 30 einschließlich Seitenlappen 38 auch im bodenseitigen Bereich störungsfrei querverschiebbar ist.

Die abgerauchten Zigaretten - Abfall-Zigaretten 48 - können über die Hauptöffnung der Klappschachtel 10 bei geöffnetem Deckel 13 in die Abfall-Kammer 47 eingeführt werden. Vorteilhafter ist aber eine gesonderte Einsteck-Öffnung für die Abfall-Zigaretten 48. Diese ist bei dem vorliegenden Ausführungsbeispiel im Bereich der Schachtel-Rückwand 15 angeordnet, und zwar benachbart zu einem Rand derselben. Die Einstecköffnung 54 ist benachbart zur Schachtelseitenwand 19 gebildet, also auf der Seite, an der die Rückwand 30 des Innenzuschnitts 29 frei querverschiebbar ist. Die Einstecköffnung 54 ist durch eine U-Stanzung 55 im Zuschnitt (Fig. 7) für die Klappschachtel 10 gebildet, mit Restverbindungen 56. Es entsteht dadurch eine rechteckige Schwenklasche 57, die zur Einführung einer Abfall-Zigarette 48 in die Zigaretten- Packung nach innen verschwenkt wird (Fig. 5). Nach Einführen einer Abfall-Zigarette 48 in die Abfall-Kammer 47 kehrt die Schwenklasche 57 infolge der gegebenen Rückstellkräfte des Materials in die Ausgangsstellung zurück. Eine rückseitige, aufrechte Packungskante 58 bildet dabei das Scharnier für die Schwenklasche 57.

Die Schwenklasche 57 und damit die Einstecköffnung 54 sind so bemessen, daß sie in der Breite etwa dem Durchmesser einer Abfall-Zigarette 48 entsprechen, jedoch in Längsrichtung kürzer sind. Die Abfall-Zigarette 48 kann dadurch mit einer in Längsrichtung erfolgenden Bewegung in die Klappschachtel 10 eingeschoben werden. Durch die geringere Länge der Einstecköffnung 54 entstehen oberhalb und unterhalb derselben Anschläge 59, 60 zum Halten der Abfall-Zigaretten 48 in der Abfall-Kammer 47.

Die Klappschachtel 10 kann mit einer üblichen Außenumhüllung aus dünner Kunststoffolie oder Zellglas versehen sein. Bei dem vorliegenden Ausführungsbeispiel hat diese Außenumhüllung zwei im Abstand voneinander angeordnete, querverlaufende Aufreißstreifen (nicht gezeigt). Diese üblichen und bekannten Aufreißstreifen ermöglichen die Durchtrennung der Außenumhüllung und das anschließende Abziehen derselben. Durch die Anordnung eines oberen und eines unteren Aufreißstreifens können ein oberer kappenartiger Teil der Außenumhüllung und ein unterer kappenartiger Teil derselben von der Klappschachtel 10 abgezogen werden, so daß von der Außenumhüllung ein etwa mittig die Klappschachtel 10 umgebender Mantelstreifen 61 zurückbleibt. Dieser ist so angeordnet, daß die Einführung der Abfall-Zigaretten 48 durch Einschieben derselben in den unteren Teil der Einstecköffnung 54 möglich ist.

Die in der beschriebenen Weise ausgebildete Zigarettenpackung wird so gehandhabt, daß nach Beseitigen der oberen und unteren Teile der Außenumhüllung und Öffnen des Deckels 13 die Abziehlasche 35 beseitigt wird. Dadurch liegen die Zigaretten 42 oben für die Entnahme frei (Fig. 1). Nach Entnahme einer ersten Zigarette 42 fällt die ursprüngliche Formation der Zigaretten-Gruppe 12 (Fig. 2) in sich zusammen. Es entsteht nun ein gewisser Freiraum innerhalb der Klappschachtel 10, der das Wiedereinführen der abgerauchten Zigarette als Abfall-Zigarette 48 über die Einstecköffnung 45 ermöglicht. Durch das Einschieben der ersten Abfall-Zigarette 48 werden Rückwand 30 und Seitenlappen 38 von der Bodenwand 32 und dem Bodenseitenlappen 40 abgetrennt, so daß die Schachtel-Rückwand 30 teilweise in das Innere der Packung verschoben werden kann und die Funktion als Trennwand übernimmt. Nach und nach können jetzt die Zigaretten entnommen, geraucht und als Abfall-Zigaretten wieder eingeführt werden, bis die mit derartigen Abfall-Zigaretten gefüllte Zigaretten-Packung als Einheit beseitigt wird.

Der Innenzuschnitt 29 bzw. die Trennwand zur Abgrenzung der Kammern 46 und 47 voneinander kann auch aus einem schwer entflammbaren Werkstoff bestehen, zum Beispiel aus einer Aluminium- oder einer anderen Metallfolie ohne Papierbeschichtung. Dies gilt für den Fall, daß noch nicht vollständig erloschene, abgerauchte Zigaretten in die Schachtel eingeführt werden können.

## Patentansprüche

1. Zigaretten-Packung mit Schachtel (10), insbesondere Klappschachtel für eine Gruppe von Zigaretten (Zigaretten-Gruppe 12), wobei in der Schachtel (10) eine verformbare Trennwand angeordnet ist zur Abgrenzung einer Zigaretten-Kammer (46) von einer Abfall-Kammer (47) für abgerauchte Zigaretten (Abfall-Zigaretten 48), **dadurch gekennzeichnet,** daß die verformbare Trennwand zugleich Rückwand (30) eines die Zigaretten-Gruppe (12) aufnehmenden Innenzuschnitts (29) ist und daß sich die Rückwand (30) von einer Bodenwand (32) des Innenzuschnitts etwa zum oberen Rand der Zigaretten-Gruppe (12) erstreckt, ohne Verbindung mit einer oberen Deckwand (33) des Innenzuschnitts (29).

2. Zigaretten-Packung nach Anspruch 1, dadurch gekennzeichnet, daß die Breite der Rückwand (30) - Abmessung in der Ebene von Schachtel-Vorderwand (14) und Schachtel-Rückwand (15) - größer ist als die Breite der Schachtel (10), derart, daß durch entsprechende Verformung der Rückwand (30) die Größe und Form der Kammern (46, 47) veränderbar ist.

3. Zigaretten-Packung nach Anspruch 1 oder 2, dadurch gekennzeichnet, daß die Rückwand (30) mit wenigstens einer Seitenwand (Schachtel-Seitenwand 20) und vorzugsweise zusätzlich einer Schachtel-Bodenwand (16) verbunden ist, insbesondere durch Klebung.

4. Zigaretten-Packung nach Anspruch 3, dadurch gekennzeichnet, daß die Rückwand (30) bzw. ein an diese anschließender Seitenlappen (38) an der Innenseite der einen Schachtel-Seitenwand (20) befestigt ist, insbesondere durch Klebung (Leimstreifen 51), während der gegenüberliegende Seitenlappen (38) frei in der Schachtel (10) angeordnet ist.

5. Zigaretten-Packung nach einem oder mehreren der Ansprüche 1 bis 4, dadurch gekennzeichnet, daß eine Vorderwand (31) des Innenzuschnitts (29) in der Schachtel (10) fixiert ist, insbesondere durch Verkleben von Seitenlappen (39) mit der Innenseite der Schachtel-Seitenwände (19, 20) über Leimstreifen (49).

6. Zigaretten-Packung nach einem oder mehreren der Ansprüche 1 bis 5, dadurch gekennzeichnet, daß die Rückwand (30) und gegebenenfalls der anschließende, nicht verklebte Seitenlappen (38) von dem übrigen Teil des Innenzuschnitts (29) abtrennbar sind, insbesondere durch eine durchtrennbare Verbindung zwischen Rückwand (30) und Bodenwand (32).

7. Zigaretten-Packung nach einem oder mehreren der Ansprüche 1 bis 6, dadurch gekennzeichnet, daß die Schachtel (10) eine gesonderte Öffnung (Einsteck-Öffnung 54) für die Einführung von Abfall-Zigaretten (48) in die Abfall-Kammer (47) aufweist.

8. Zigaretten-Packung nach Anspruch 7, dadurch gekennzeichnet, daß die Einsteck-Öffnung (54) im Bereich einer Schachtel-Rückwand (15) gebildet ist und in der Breite etwa dem Durchmesser einer Abfall-Zigarette (48) entspricht, jedoch in der Längserstreckung kürzer ist als diese.

9. Zigaretten-Packung nach Anspruch 7 oder 8, dadurch gekennzeichnet, daß die Einsteck-Öffnung (54) durch eine U-Stanzung (55) gebildet ist, derart, daß eine um eine Packungskante (58) klappbare Schwenklasche (57) als Verschluß für die Einsteck-Öffnung (54) gebildet ist.

10. Zigaretten-Packung nach einem oder mehreren der Ansprüche 1 bis 9, gekennzeichnet durch eine Außenumhüllung aus Kunststoffolie oder dergleichen, die mit zwei im Abstand voneinander angeordneten, quer verlaufenden Aufreißstreifen versehen ist, durch die untere und obere Bereiche der Außenumhüllung abtrennbar sind, derart, daß im mittleren Bereich der Klappschachtel (10) ein Mantelstreifen (61) als Teil der Außenumhüllung erhalten bleibt, insbesondere zur Abdeckung eines Teils der Einsteck-Öffnung (54).

11. Zigaretten-Packung nach einem oder mehreren der Ansprüche 1 bis 10, dadurch gekennzeichnet, daß eine Vorderwand (31) des Innenzuschnitts (29) im oberen Bereich eine Abziehlasche (35) - flap - bildet, an die die mitabziehbare Deckwand (33) anschließt, derart, daß nach Beseitigen der Abziehlasche (35) die Zigaretten-Gruppe (12) im Bereich eines oberen Vorderteils sowie vollständig im Bereich der oberen Stirnseite freiliegt.

## Claims

1. Cigarette pack with box (10), especially hinge-lid box for a group of cigarettes (cigarette-group 12), a deformable partition being arranged in the box (10) for separating a cigarette compartment (46) from a waste compartment (47) for smoked cigarettes (waste-cigarettes 48) characterized in that the deformable partition is at the same time the rear wall (30) of an inner blank (29) holding the cigarette-group (12) and in that the rear wall (30) extends from a bottom wall (32) of the inner blank approximately to the upper edge of the cigarette-group (12), without connection with an upper top wall (33) of the inner blank (29).

2. Cigarette pack according to Claim 1, characterized in that the width of the rear wall (30) - measurement in the plane of pack front-wall (14) and pack rear-wall (15) - is bigger than that of the box (10), in such a way that by appropriate deformation of the rear wall (30), the size and shape of the compartments (46, 47) can be altered.

3. Cigarette pack according to Claim 1 or 2, characterized in that the rear wall (30) is connected to at least one side-wall (box side-wall 20) and preferably also to a box bottom-wall (16), especially by adhesion.

4. Cigarette pack according to Claim 3, characterized in that the rear wall (30), or a side-tab (38) adjoining the latter, is connected to the inside of one box side-wall (20), especially by adhesion (adhesive strip 51), whereas the oppositely situated side-tab (38) is arranged freely in the box (10).

5. Cigarette pack according to one or more of Claims 1 to 4, characterized in that a front-wall (31) of the inner blank (29) is fixed in the box (10), especially by sticking side-tabs (39) to the inside of the box side-walls (19, 20) with the aid of adhesive strips (49).

6. Cigarette pack according to one or more of Claims 1 to 5, characterized in that the rear-wall (30) and possibly the adjoining, unattached side-tab (38) can be severed from the rest of the inner blank (29), especially via a severable connection between rear-wall (30) and bottom-wall (32).

7. Cigarette pack according to one or more of Claims 1 to 6, characterized in that the box (10) has a seperate opening (insert-opening 54) for inserting waste-cigarettes (48) into the waste-compartment (47).

8. Cigarette pack according to Claim 7, characterized in that the insert-opening (54) is formed in the region of a box rear-wall (15), its width corresponding roughly to the diameter of a waste-cigarette (48) but its length being shorter than said cigarette.

9. Cigarette pack according to Claim 7 or 8, characterized in that the insert-opening (54) is formed by a U-punch (55) in such a way that a hinged-flap (57) pivoting on a pack edge (58) is formed, acting as a breech of the insert-opening (54).

10. Cigarette pack according to one or more of Claims 1 to 9, characterized by an outer wrapping made of plastics foil or the like, which is equipped with two transversely running tearing-strips, being spaced apart, which enable an upper and lower part of the outer wrapping to be pulled off in such a way that an encircling strip (61) remains in the central region of the hinge-lid box (10) as part of the outer wrapping, in particular for covering part of the insert-opening (54).

11. Cigarette pack according to one or more of Claims 1 to 10, characterized in that a front-wall (31) of the inner blank (29) forms a flap (35) in the top section, which the also removable cover-wall (33) adjoins to, in such a way that after removing the flap (35), the cigarette-group (12) is uncovered in the region of an upper front part and completely uncovered in the region of the upper end face.

## Revendications

1. Emballage de cigarettes, avec une boîte (10), en particulier une boîte à rabats, pour un groupe de cigarettes (groupe de cigarettes 12), une paroi de séparation déformable étant disposée dans la boîte, en vue de délimiter une chambre à cigarettes (46) par rapport à une chambre à débris (47), pour cigarettes ayant été fumées (mégots 48), caractérisé en ce que la paroi de séparation déformable constitue simultanément la paroi arrière (30) d'un flan intérieur (29), recevant le groupe de cigarettes (12) et en ce que la paroi arrière (30) s'étend depuis une paroi de fond (32) du flan intérieur, à peu près jùsqu'au bord supérieur du groupe de cigarettes (12), sans liaison avec une paroi de couvercle supérieur (33) du flan intérieur (29).

2. Emballage de cigarettes selon la revendication 1, caractérisé en ce que la largeur de la paroi arrière (30) - dimension mesurée dans le plan de la paroi avant (14) de boîte et de la paroi arrière (15) de boîte - est supérieure à la largeur de la boîte (10), de sorte que la taille et la forme des chambres (46, 47) sont modifiables, par une déformation correspondante de la paroi arrière (30).

3. Emballage de cigarettes selon la revendication 1 ou 2, caractérisé en ce que la paroi arrière (30) est reliée, en particulier par collage, à au moins une paroi latérale (paroi latérale de boîte 20) et, de préférence, en plus à une paroi de fond de boîte (16).

4. Emballage de cigarettes selon la revendication 3, caractérisé en ce que la paroi arrière (30), ou une languette latérale (38) se raccordant à celle-ci, est fixée à la face intérieure d'une première paroi latérale (20) de boîte, en particulier par collage (bandes de colle 51), tandis que la languette latérale (38) opposée est disposée libre dans la boîte (10).

5. Emballage de cigarettes selon l'une des revendications 1 à 4, caractérisé en ce qu'une paroi avant (31) du flan intérieur (29) est fixée dans la boîte (10), en particulier par collage de languettes latérales (39) à la face intérieure des parois latérales de boîte (19, 20), par l'intermédiaire de bandes de colle (49).

6. Emballage de cigarettes selon l'une des revendications 1 à 5, caractérisé en ce que la paroi arrière (30) et, le cas échéant, la languette latérale (38) connexe, non collée, sont séparables de la partie restante du flan intérieur (29), en particulier au moyen d'une liaison dissociable entre paroi arrière (30) et paroi de fond (32).

7. Emballage de cigarettes selon l'une des revendications 1 à 6, caractérisé en ce que la boîte (10) présente une ouverture séparée (ouverture d'insertion 54), pour l'introduction de mégots (48) dans la chambre à débris (47).

8. Emballage de cigarettes selon la revendication 7, caractérisé en ce que l'ouverture d'insertion (54) est ménagée dans la zone d'une paroi arrière de boîte (15) et ayant une largeur correspondant à peu près au diamètre d'un mégot (48), cependant ayant une longueur plus courte que celui-ci.

9. Emballage de cigarettes selon la revendication 7 ou 8, caractérisé en ce que l'ouverture d'insertion (54) est réalisée par découpage en U (55), de manière à former une patte pivotante (57), rabattable autour d'un bord d'emballage (58), faisant office de fermeture pour l'ouverture d'insertion (54).

10. Emballage de cigarettes selon l'une des revendications 1 à 9, caractérisé par une enveloppe extérieure en feuille synthétique ou analogue, pourvue de deux bandes à déchirer, disposées à distance l'une de l'autre et orientées transversalement, bandes au moyen desquelles les zones inférieure et supérieure de l'enveloppe extérieure peuvent être séparées, de sorte que subsiste dans la zone centrale de la boîte à rabats (10) une bande d'enveloppe (61) faisant partie de l'enveloppe extérieure, en particulier pour recouvrir une partie de l'ouverture d'insertion (54).

11. Emballage de cigarettes selon l'une des revendications 1 à 10, caractérisé en ce qu une paroi avant (31) du flan intérieur (29) forme dans la zone supérieure une patte d'extraction (35) - volet -, à laquelle se raccorde la paroi de couvercle (33) susceptible d'être extraite conjointement, de sorte qu'après enlèvement de la patte d'extraction (35), le groupe de cigarettes (12) soit dégagé, dans la zone d'une partie avant supérieure, ainsi que, complètement, dans la zone de la face frontale supérieure.
